# EUROPÄISCHE PATENTSCHRIFT

(11) **EP 0 288 780 B1**
(45) Veröffentlichungstag und Bekanntmachung des Hinweises auf die Patenterteilung: **27.11.1991**
(21) Anmeldenummer: 88105349.0
(22) Anmeldetag: 02.04.1988
(51) Int. Cl.: B21C 23/14, B21C 25/00, E21B 10/60

(54) **Strangpresswerkzeug zur Herstellung eines Bohrerrohlings mit mindestens einer innenliegenden, wendelförmig verlaufenden Spülbohrung**
Extrusion tool for making a drill blank with at least one internal helical flush bore
Outil d'extrusion pour la fabrication d'une ébauche de foret pourvue au moins d'un alésage de rinçage interne hélicoidal

(30) Priorität: 30.04.1987 DE 3714479
(43) Veröffentlichungstag der Anmeldung: 02.11.1988
(73) Patentinhaber: Fried. Krupp Gesellschaft mit beschränkter Haftung, 45143 Essen (DE)
(72) Erfinder: Cleve, Peter, D-4300 Essen 1 (DE); Lomberg, Alfons, D-4250 Bottrop 2 (DE)
(74) Vertreter: Vomberg, Friedhelm, Dipl.-Phys.

(56) Entgegenhaltungen:
- DE-U- 8 536 805
- US-A- 2 422 994
- US-A- 2 954 121
- US-A- 3 605 475
- US-A- 4 059 031

## Beschreibung

Die Erfindung betrifft ein Strangpreßwerkzeug zur Herstellung eines Bohrerrohlings mit mindestens einer innenliegenden, wendelförmig verlaufenden Spülbohrung aus einem plastischen Rohmaterial aus Hartmetall oder Keramik, mit einer einen Formraum begrenzenden Düse und einem in deren Einlaufbereich angeordneten Dorn, der außerhalb der Düsen-Längsachse zumindest einen in die Düse hineinragenden, elastisch verformbaren Draht trägt, wobei die Innenwand der Düse in der Weise mit zumindest einer wendelförmigen Einrichtung versehen ist, daß das durch die Düse hindurchtretende Rohmaterial eine Verdrillung erfährt.

Bei dem gattungsgemäßen Strangpreßwerkzeug - welches mit den Unterlagen der deutschen Gebrauchsmuster 85 36 805 und 85 30 884 vorbeschrieben ist - weist die Innenwand der Düse zumindest einen als Führungssteg dienenden und in Längsrichtung verlaufenden wendelförmigen Vorsprung auf; dieser bewirkt, daß das auf die Strangpreßtemperatur erwärmte Rohmaterial - unabhängig von äußeren Einflußgrößen wie beispielsweise der Materialflußgeschwindigkeit - bereits beim Durchtritt durch die Düse eine Verdrillung erfährt und daß der aus der Düse austretende Bohrerrohling - der Anzahl der Vorsprünge entsprechend - zumindest eine Nute aufweist, von der ausgehend mit verhältnismäßig geringem Bearbeitungsaufwand die späteren Spankammern des Bohrers gefertigt werden können. Da das Rohmaterial dem Strangpreßwerkzeug in plastischem Zustand zugeführt wird, kann der verdrillte Bohrerrohling nach Belieben durch einen Trennvorgang auf die gewünschte Länge gebracht werden.
Der Anzahl der gewünschten Spülbohrungen entsprechend ist der Dorn des Strangpreßwerkzeugs mit einem oder mehreren Drähten aus einem elastisch verformbaren Material ausgestattet; dieses soll derartig beschaffen sein, daß jeder Draht sich der Schraubbewegung des Rohmaterials im Bereich der Düse mit möglichst geringem Formänderungswiderstand anpaßt und auf diese Weise die Bildung der wendelförmig verlaufenden Spülbohrung im plastischen Rohmaterial bewirkt. Als elastisches Draht-Material kommen in Frage: Kupfer, Kupfer- oder Bundmetallegierungen, Eisen, Eisenlegierungen, Leichtmetalle und Leichtmetallegierungen unter Verwendung insbesondere von Aluminium; als besonders vorteilhaft hat sich der Einsatz von Kunststoffen wie Polyamid erwiesen, und zwar auch als Beschichtung für ansonsten metallische Drähte. Durch die gegenseitige Zuordnung von Draht und Vorsprung im Einlaufbereich der Düse läßt sich die Lage der entstehenden Spülbohrung bezüglich der Nute festlegen: Beispielsweise kann bei einer Ausführungsform mit zwei Nuten und zwei innenliegenden Spülbohrungen der Winkel zwischen den jeweiligen Verbindungslinien 0° oder 90° betragen oder auch gewünschte Zwischenwerte annehmen.
Nach den bisherigen Erfahrungen sollte der Spiralwinkel des wendelförmigen Vorsprungs in der Düse etwas größer gewählt werden als der für den Bohrerrohling gewünschte Spiralwinkel; in der Regel liegt das diesbezügliche Winkelaufmaß in der Größenordnung zwischen 3 bis 7°.
Der Nachteil des in Rede stehenden Standes der Technik besteht darin, daß der Dorn nebst Zubehör und die Düse nur nach dem Abbau des Strangpreßwerkzeugs von der zugehörigen Haltekonstruktion zugänglich sind und daher eine Feineinstellung oder Neueinstellung des Strangpreßwerkzeugs umständlich und zeitaufwendig ist.

Der Erfindung liegt die Aufgabe zugrunde, das gattungsgemäße Strangpreßwerkzeug in der Weise weiter zu entwickeln, daß die gegenseitige Zuordnung der Bestandteile, welche die Ausbildung des herzustellenden Bohrerrohlings beeinflussen, mit geringem Aufwand, erforderlichenfalls auch während des Strangpreßvorgangs, verändert werden kann.

Die gestellte Aufgabe wird durch ein Strangpreßwerkzeug gelöst, welches die Merkmale des Anspruchs 1 aufweist. Der Grundgedanke der Erfindung besteht danach in einer Ausbildung des Strangpreßwerkzeugs, bei welcher die Düse und der Dorn in zueinander unterschiedlichen Stellungen festhaltbar sind. Gemeint ist damit die Möglichkeit, einerseits die Düse und den Dorn gegeneinander verschiebbar auszubilden und anzuordnen und andererseits die beiden genannten Bestandteile in einer gewünschten gegenseitigen Zuordnung zu verriegeln; vorzugsweise sollte der Erfindungsgegenstand so beschaffen sein, daß die gegenseitige Zuordnung stufenlos verändert werden kann.

Die Arbeitsweise des Strangpreßwerkzeugs - und damit die Ausbildung des herzustellenden Bohrerrohlings - läßt sich im Rahmen des erfindungsgemäßen Lösungsgedankens dadurch einstellen, daß die Düse und der Dorn relativ zueinander um die Düsen-Längsachse drehbar gehalten sind; die in Rede stehende Drehverstellung hat zur Folge, daß die zumindest eine innenliegende Spülbohrung bezüglich des Bohrerrohlings - beispielsweise bezüglich einer zugehörigen wendelförmigen Nute - eine im Vergleich zu einer zuvor eingenommenen Ausgangslage geänderte Winkellage einnimmt. Der Erfindungsgegenstand kann jedoch auch in der Weise ausgebildet sein, daß die Düse und der Dorn entweder nur oder zusätzlich zur Möglichkeit der Drehverstellung relativ zueinander in Längsrichtung verschiebbar gehalten sind. Durch die Verschiebung in Längsrichtung läßt sich in einem bestimmten Bereich die Lage des elastisch verformbaren Drahtes bezüglich der Düsen-Längsachse verändern. Falls also beispielsweise der in den Einlaufbereich der Düse hineinragende Dorn geringfügig vom Formraum weg bewegt wird, erfährt der zumindest eine Draht durch das plastische Rohmaterial eine im Vergleich zur Ausgangslage etwas stärkere Verformung in Richtung auf die Düsen-Längsachse; dies hat zur Folge, daß sich der Abstand der beim Strangpreßvorgang entstehenden Spülbohrung zur Düsen-Längsachse verringert.
Durch eine Längsverschiebung des Dorns in entgegengesetzter Richtung läßt sich ggf. der Abstand zwischen der zumindest einen Spülbohrung und der Düsen-Längsachse vergrößern.
Durch Kombination der Längsverstellung mit der Drehverstellung entsteht ein Strangpreßwerkzeug, bei dem sich die Lage der zumindest einen Spülbohrung zusätzlich an die Außenform des Bohrerrohlings anpassen läßt.
Bei einer Ausführungsform des Erfindungsgegenstandes ist ein den Dorn tragender Haltering über einen Spannring lösbar mit der Düsen-Halterung verbunden, an der sich der Spannring drehbar abstützt. Durch Drehen des Spannrings kann die Verriegelung des Halterings mit der Düsen-Halterung beseitigt werden, so daß der Dorn und die Düse relativ zueinander gedreht werden können; die Verbindung zwischen der Haltekonstruktion des Strangpreßwerkzeugs und dem Haltering kann dabei bestehen bleiben.
Bei einer alternativen Ausführungsform des Erfindungsgegenstandes stützt die Düse sich über eine Geradführung beweglich an ihrer Halterung ab; die Geradführung läßt sich dabei in einfacher Weise dadurch verwirklichen, daß die Außenseite der Düse eine Längsnut aufweist, in welche die Düsen-Halterung über einen Vorsprung - beispielsweise in Form eines Zylinderstiftes - eingreift.

Vorzugsweise ist die Düse auf ihrer vom Dorn abgewandten Austrittsseite von einem Einstellring gehalten, dessen an der Düse anliegende, in Längsrichtung der Düsen-Halterung bewegliche Stützfläche bezüglich dieser in unterschiedlichen Stellungen festhaltbar ist. Die Beweglichkeit der Stützfläche kann dabei dadurch ermöglicht sein, daß der Einstellring selbst in Längsrichtung der Düsen-Halterung verschiebbar und über ein Klemmelement feststellbar ist. Der Erfindungsgegenstand kann jedoch auch so ausgestaltet sein, daß der Feststellring mit der Düsen-Halterung eine Schraubverbindung bildet und eine mit der Düsen-Halterung verspannbare Feststellschraube trägt; mit der Drehung des Feststellrings führt dessen Stützfläche gleichzeitig auch eine Bewegung in Längsrichtung der Düsen-Halterung aus mit der Folge, daß auch die Düse ihre Lage bezüglich der Halterung ändern kann.
Die Düse und der ihr vorausgehende Einlaufbereich, welcher eine sich in Bewegungsrichtung des Rohmaterials verengende Einlaufbohrung aufweist, können grundsätzlich mehrteilig ausgebildet sein; vorzugsweise ist der Einlaufbereich - wenn ggf. auch lösbar - an der Düse befestigt.

Um sicher zu stellen, daß das plastische Rohmaterial den Formraum unmittelbar im Anschluß an den Dorn außerhalb des Bereichs des zumindest einen Drahtes vollständig ausfüllt, ist der Dorn in dem in Frage kommenden Bereich seines Vorderabschnitts kegelförmig ausgebildet; der Kegelwinkel sollte dabei mindestens 90°, vorzugsweise jedoch um 120° betragen.

Je nach dem, wie die Außenkontur des herzustellenden Bohrerrohlings geformt sein soll, ist jede wendelförmige Einrichtung der Düse als Nute oder als in Richtung auf die Düsen-Längsachse vorkragender Vorsprung ausgebildet.
Dabei besteht die Möglichkeit, den Bohrerrohling entweder mit einigen wenigen Nuten oder Vorsprüngen auszustatten, welche als Ausgangspunkt für die Herstellung von Spankammern dienen können. Der Erfindungsgegenstand kann jedoch auch in der Weise ausgebildet sein, daß die Düsen-Innenwand als wendelförmige Einrichtungen eine Vielzahl Nuten mit kleinem Querschnitt aufweist. Diese Nuten stellen sicher, daß das plastische Rohmaterial beim Durchlauf durch die Düse die erforderliche Verdrillung mit Erzeugung einer entsprechend geformten Spülbohrung bzw. mehrerer entsprechend geformter Spülbohrungen erfährt; nach der Herstellung des Bohrerrohlings können die durch die Nuten hervorgerufenen flachen Vorsprünge durch einen Schleifvorgang mit geringem Aufwand abgetragen werden.

Die Erfindung wird nachfolgend anhand der Zeichnung im einzelnen erläutert, in der schematisch mehrere Ausführungsformen des Erfindungsgegenstandes und eine Ausführungsform eines Bohrerrohlings dargestellt sind.
Es zeigen:
- Fig. 1: einen Vertikalschnitt durch ein erfindungsgemäß ausgestaltetes Strangpreßwerkzeug,
- Fig. 2: eine Rückansicht des in Fig. 1 dargestellten Strangpreßwerkzeugs,
- Fig 3: eine Stirnansicht einer Düse, deren den Formraum begrenzende Innenwand mit zwei sich gegenüberliegenden Vorsprüngen ausgestattet ist,
- Fig. 4: einen Vertikalschnitt durch die Düse nach Fig. 3,
- Fig. 5: eine Teilansicht eines Bohrerrohlings, der mit einer wendelförmigen Nute und zwei innenliegenden, ebenfalls wendelförmigen Spülbohrungen ausgestattet ist,
- Fig. 6: eine Stirnansicht einer Düse, deren Innenwand mit zwei sich gegenüberliegenden Nuten ausgestattet ist, und
- Fig. 7: eine Stirnansicht einer Düse, deren Innenwand eine Vielzahl Nuten mit kleinem Querschnitt aufweist.

Das Strangpreßwerkzeug weist in Strangpreßrichtung (Pfeil 1) - d.h. in Fig 1 von links nach rechts gesehen - als Hauptbestandteile einen Haltering 2 mit einer Anschlußgewindebohrung 2a und außenliegenden Verstellnuten 2b, einen Spannring 3 mit außenliegenden Verstellnuten 3a, eine im wesentlichen rohrförmige Düsen-Halterung 4 mit radial angeordneten Verstellbohrungen 4a und einen Feststellring 5 mit stirnseitig angeordneten Verstellbohrungen 5a auf. Über die Anschlußgewindebohrung 2a kann das Strangpreßwerkzeug an einer nicht dargestellten Tragkonstruktion befestigt werden, über welche auch das zu verarbeitende plastische Rohmaterial zugeführt wird.

Der Haltering 2 trägt an drei radial ausgerichteten Stegen 2c eine Nabe 2d, in der ein Dorn 6 über einen Zylinderstift 7 lösbar gehalten ist; die Lagesicherung des Dorns in Längsrichtung (d.h. in Richtung des Pfeiles 1) erfolgt über einen Absatz 6a. Aus dem kegelförmigen Vorderabschnitt 6b des Dorns treten zwei Drähte 8 aus elastischem Kunststoff aus; diese gehen innerhalb des Dorns ineinander über, sind also Bestandteil ein und desselben Drahtabschnitts. Der Kunststoff sollte so beschaffen sein, daß er der beim Strangpreßvorgang auftretenden Verformung einen möglichst geringen Formänderungswiderstand entgegensetzt und bezüglich des plastischen Rohmaterials einen moglichst geringen Reibungswiderstand aufweist. Der Teil 6c des Vorderabschnitts, in dem die Drähte 8 über ihn hinausragen, weist die Form eines Kegels mit einem Kegelwinkel von 120° auf; im Gegensatz dazu ist der davor liegende Teil des Vorderabschnitts als spitzwinkliger Kegel ausgebildet. Der die beiden Drähte 8 bildende Drahtabschnitt ist über zwei Bohrungen 6d im Dorn gehalten und durch Kleben an diesem befestigt.

Die lösbare Verbindung zwischen dem Halterung 2 und der Düsen-Halterung 4 besteht aus dem bereits erwähnten Spannring 3, der sich einerseits an einem Flansch 4b des Bestandteils 4 abstützt und andererseits über seine Gewindebohrung 3c mit einem Gewindeabschnitt 2d des Halterings eine Schraubverbindung bildet. Durch Drehen des Spannrings 3 kann zwischen den Bestandteilen 2 und 4 entweder über die Dichtfläche 4c eine starre Verbindung hergestellt oder die Möglichkeit einer Drehverstellung geschaffen werden.

Die Düsen-Halterung 4 weist zwischen einer sich verengenden Anfangsbohrung 4d und einer sich erweiternden Endbohrung 4f eine zylindrische Bohrung 4e auf, in der sich eine Düse 9 mit einem vorgeschalteten Einlaufbereich 9a in Längsrichtung beweglich abstützt; die Düsen-Längsachse, welche mit der Achse des Dorns 6 zusammenfällt, ist mit 10 bezeichnet.
Die Geradführung der Düse 9 und des daran befestigten Einlaufbereichs 9a besteht aus einem mit der Düsen-Halterung 4 verbundenen Führungsbolzen 11, der in eine Längsnut 9b in der Außenfläche der Düse eingreift. Während die Düse 9 einen im allgemeinen zylinderförmigen Formraum 9c begrenzt, weist der Einlaufbereich 9a eine sich in Strangpreßrichtung verengende Einlaufbohrung 9d auf.

Die Lage der Düse 9 und des Einlaufbereichs 9a bezüglich der Düsen-Halterung 4 und bezüglich des Dorns 6 läßt sich mittels des Feststellrings 5 festlegen bzw. verändern, der im Bereich der Endbohrung 4f mit der Düsen-Halterung 4 eine Schraubverbindung bildet; diese setzt sich einerseits aus der Gewindebohrung 5b des Bestandteils 5 und andererseits aus einem Gewindeabschnitt 4g des Bestandteils 4 zusammen. Während des Strangpreßvorgangs stützt sich die Düse 9 auf ihrer vom Dorn 6 abgewandten Austrittsseite an einer Stützfläche 5c des Feststellrings 5 ab; durch Drehen des Feststellrings kann die Stützfläche 5c entweder auf den Dorn 6 zu oder von diesem weg bewegt werden. Zur Sicherung der einmal eingestellten Lage der Stützfläche 5c dient eine Feststellschraube 12, über welche die Bestandteile 4 und 5 unbeweglich miteinander verspannbar sind.
Die Bohrung 5d des Feststellrings 5 ist in jedem Fall größer bemessen als der Querschnitt des Formraums 9c.
Die Lage der Düse 9 und des Einlaufbereichs 9a bezüglich der Teile 6b und 6c des Dorns 6 ist insofern von Bedeutung als sie die Verformung der Drähte 8 bezüglich der Längsachse 10 unter dem Einfluß des zugeführten plastischen Rohmaterials (beispielsweise Hartmetall) verändert: Je weiter der Teil 6c vor der Düse 9 liegt, um so mehr haben die Drähte 8 die Möglichkeit, sich unter Verringerung ihres gegenseitigen Abstandes der Düsen-Längsachse 10 anzunähern. Die Lage der mittels der Drähte 8 erzeugten Spülbohrungen (vgl. dazu Fig. 5) innerhalb des Bohrerrohlings läßt sich also ohne großen Zeit- und Arbeitsaufwand durch Drehen des Einstellrings 5 stufenlos und feinfühlig in der gewünschten Weise verändern.

Je nach der gewünschten Außenform des Bohrerrohlings kann die Düse 9 hinsichtlich der Ausbildung ihrer den Formraum 9c begrenzenden Innenwand 9′ unterschiedlich ausgestaltet sein (vgl. Fig. 3, 4, 6 und 7). Wesentlich für die Herstellung eines Bohrerrohlings mit zumindest einer innenliegenden, wendelförmig verlaufenden Spülbohrung ist es, daß die Innenwand zumindest eine wendelförmig verlaufende Einrichtung zur Verdrillung des zugeführten plastischen Rohmaterials aufweist; diese Verdrillungseinrichtung sollte in der Weise beschaffen sein, daß das Rohmaterial mindestens über einen Winkel von 90°, vorzugsweise über einen Winkel von mindestens 180° geführt ist.

Bei der Ausführungsform nach Fig. 3 und 4 ist die Düse 9 mit zwei sich bezüglich der Düsen-Längsachse 10 gegenüberliegenden, in Richtung auf diese vorkragenden Vorsprüngen 9e ausgestattet, die sich wendelförmig über einen Winkelbereich von 90° erstrecken.
Der in Fig. 5 skizzierte Bohrerrohling 13 weist eine wendelförmige Nute 14 und zwei innenliegende Spülbohrungen 15 auf, die versetzt zu der Nute 14 verlaufen. Letztere ist (abweichend von Fig. 3 und 4) mit einer Düse erzeugt worden, die lediglich einen in Richtung auf die Düsen-Längsachse vorkragenden Vorsprung aufweist.

Die in Fig. 6 dargestellte Ausführungsform einer Düse 9 weist an der den Formraum 9c begrenzenden Innenwand 9′ zwei sich bezüglich der Düsen-Längsachse 10 gegenüberliegende, im Querschnitt halbkreisförmige Nuten 9f auf, die wendelförmig ebenfalls über einen Winkelbereich von 90° verlaufen.
Die Verwendung einer derartigen Düse führt zur Bildung eines Bohrerrohlings, der eine mit zwei wendelförmigen Rippen ausgestattete Außenkontur aufweist.

Bei der Ausführungsform nach Fig. 7 ist die Innenwand der Düse 9 mit einer Vielzahl dicht nebeneinanderliegender Nuten 9h ausgestattet, welche einen kleinen Querschnitt aufweisen und sich ebenfalls wendelförmig über einen ausreichend bemessenen Winkelbereich, beispielsweise von mindestens 90°, erstrecken.
Der Vorteil dieser Ausführungsform besteht darin, daß die klein bemessenen Nuten 9h eine ausreichende Verdrillung des plastischen Rohmaterials gewährleisten und daß aus dem dabei entstandenen Bohrerrohling mit zumindest einer innenliegenden Spülbohrung mit geringem Aufwand durch Abschleifen ein Rohwerkzeug mit glatter, zylindrischer Oberfläche hergestellt werden kann.

Die Lage der zumindest einen innenliegenden Spülbohrung bezüglich der zumindest einen Nute oder Rippe des Bohrerrohlings läßt sich dabei in einfacher Weise dadurch beeinflussen, daß nach Lösen des Spannrings die Düsen-Halterung 4 mit dem daran befestigten Feststellring 5 bezüglich des Halterings 2 um das gewünschte Winkelmaß gedreht wird mit der Folge, daß sich die Lage der am Dorn 6 gehaltenen Drähte 8 bezüglich der mit der Düsen-Halterung 4 mitbewegten Düse 9 ändert (vgl. dazu Fig. 1).
Die exzentrisch am Dorn befestigten Drähte 8 sind dabei in der Weise beschaffen, daß sie sich ohne großen Formänderungswiderstand - der Verdrillung des plastischen Rohmaterials in der Düse entsprechend - wendelförmig verformen und somit zur Bildung der bereits erwähnten innenliegenden Spülbohrungen führen.

## Patentansprüche

1. Strangpreßwerkzeug zur Herstellung eines Bohrerrohlings (13) mit mindestens einer innenliegenden, wendelförmig verlaufenden Spülbohrung (15), aus einem plastischen Rohmaterial aus Hartmetall oder Keramik, mit einer einen Formraum (9c) begrenzenden Düse (9) und einem in deren Einlaufbereich (9a) angeordneten Dorn (6), der außerhalb der Düsen-Längsachse (10) zumindest einen in die Düse (9) hineinragenden, elastisch verformbaren Draht (8) trägt, wobei die Innenwand (9') der Düse (9) in der Weise mit zumindest einer wendelförmigen Einrichtung (9e, f) versehen ist, daß das durch die Düse (9) hindurchtretende Rohmaterial eine Verdrillung erfährt,
**dadurch gekennzeichnet,**
daß ein den Dorn (6) tragender Haltering (2) über einen Spannring (3), der sich an der die Düse (9) aufnehmenden Halterung (4) drehbar abstützt, lösbar mit dieser verspannt ist und/oder daß die Düse (9) sich über eine Geradführung (9b, 11) beweglich an ihrer Halterung (4) abstützt, so daß die Düse (9) und der Dorn (6) in zueinander unterschiedlichen Stellungen festhaltbar ausgebildet sind.

2. Strangpreßwerkzeug nach Anspruch 1, dadurch gekennzeichnet, daß die Düse (9) auf ihrer vom Dorn (6) abgewandten Austrittsseite von einem Einstellring (5) gehalten ist, dessen an der Düse anliegende, in Längsrichtung der Düsen-Halterung (4) bewegliche Stützfläche (5c) bezüglich dieser in unterschiedlichen Stellungen festhaltbar ist.

3. Strangpreßwerkzeug nach Anspruch 2, dadurch gekennzeichnet, daß der Feststellring (5) mit der Düsen-Halterung (4) eine Schraubverbindung (5b, 4g) bildet und eine mit der Düsen-Halterung verspannbare Feststellschraube (12) trägt.

4. Strangpreßwerkzeug nach einem der Ansprüche 1 bis 3, dadurch gekennzeichnet, daß der Dorn (6) in dem Bereich (6c) seines Vorderabschnittes (6b), in dem der zumindest eine Draht (8) übre ihn hinausragt, kegelförmig ausgebildet ist, wobei der Kegelwinkel mindestens 90°, vorzugsweise um 120°, beträgt.

5. Strangpreßwerkzeug nach einem der Ansprüche 1 bis 4, dadurch gekennzeichnet, daß jede wendelförmige Einrichtung als Nute (9f bzw. 9h) ausgebildet ist.

6. Strangpreßwerkzeug nach einem der Ansprüche 1 bis 5, dadurch gekennzeichnet, daß die Düsen-Innenwand als wendelförmige Einrichtungen eine Vielzahl Nuten (9h) mit kleinem Querschnitt aufweist.

7. Strangpreßwerkzeug nach einem der Ansprüche 1 bis 6, dadurch gekennzeichnet, daß jede wendelförmige Einrichtung als in Richtung auf die Düsen-Längsachse (10) vorkragender Vorsprung (9e) ausgebildet ist.

## Claims

1. An extrusion press tool for the production of a drill blank (13) having at least one inner helically extending flushing bore (15) from a plastic raw material of hard metal or ceramics, having a nozzle (9) bounding a moulding space (9c) and a mandrel which is disposed in the inlet zone (9a) of the nozzle (9) and which bears outside the longitudinal axis (10) thereof at least one resiliently deformable wire (8) extending into the nozzle (9), the inner wall (9') of the nozzle (9) having at least one helically shaped device (9e, f) to confer a twist on the raw material passing through the nozzle (9), characterized in that a retaining ring (2) bearing the mandrel (6) is releasably clamped to the retaining means (4) receiving the nozzle (9) via a clamping ring (3) bearing rotatably against said retaining means and/or the nozzle (9) bears movably against its retaining means (4) via a crosshead guide (9b, 11) so that the nozzle (9) and the mandrel (6) are constructed to be secured in different positions in relation to one another.

2. An extrusion press tool according to claim 1, characterized in that on its outlet side remote from the mandrel (6) the nozzle (9) is retained by a securing ring (5) whose supporting surface (5c), which bears against the nozzle and can move longitudinally of the nozzle retaining means (4), can be secured in different positions in relation thereto.

3. An extrusion press tool according to claim 2, characterized in that the securing ring (5) cooperates with the nozzle retaining means (4) to form a screwed connection (5b, 4g) and bears a locking screw (12) by which the nozzle retaining means can be clamped.

4. An extrusion press tool according to one of claims 1 to 3, characterized in that in that zone (6c) of the front portion (6b) of the mandrel (6) in which the at least least single wire (8) extends therebeyond, the mandrel is conical in shape, the cone angle being at least 90 , preferably approximately 120 .

5. An extrusion press tool according to claims 1 to 4, characterized in that each helically shaped device takes the form of a groove (9f;9h).

6. An extrusion press tool according to one of claims 1 to 5, characterized in that the helically shaped devices with which the nozzle inner wall is formed are a plurality of grooves (9h) of small cross-section.

7. An extrusion press tool according to one of claims 1 to 6, characterized in that each helically shaped device takes the form of a projection (9e) projecting in the direction of the nozzle longitudinal axis (10).

## Revendications

1. Outil de presse à extruder pour la fabrication d'une ébauche de foret (13) comportant au moins un alesage intérieur d'arrosage dispose en helice (15), a partir d'une matière première, plastique, en metal dur ou en céramique, comportant une filière (9) délimitant un volume d'extrusion (9c) et comportant un mandrin (6) placé dans sa zone d'entrée (9a), mandrin qui, extérieurement à l'axe longitudinal (10) de la filière, porte au moins un fil (8), deformable elastiquement et pénétrant dans la filière (9), étant entendu que la paroi interne (9') de la filière (9) est équipée d'au moins un dispositif hélicoïdal (9e,f) de telle façon que la matière première traversant la filière (9) subit une torsion,
caractérisé en ce qu'
une bague de maintien (2) portant le mandrin (6) est mise en serrage avec le support (4),de façon à pouvoir être dessérèe, au moyen d'une bague de serrage (3) qui s'appuie sur le support (4) tout en étant mobile en rotation, et/ou en ce que la filière (9) s'appuie, par l'intermédiaire d'un guide droit (9b, 11), avec possibilité de déplacement, sur son support (4), de telle sorte que la filière (9) et que le mandrin (6) sont realisés de façon à pouvoir être bloques dans des positions différentes l'une par rapport à l'autre.

2. Outil de presse à extruder suivant la revendication 1, caractérisé en ce que la filière (9) est maintenue, sur son côté sortie, oppose au mandrin (6), par une bague de réglage (5) dont la surface d'appui (5c), située en contact avec la filière (9) et pouvant se déplacer suivant la direction longitudinale du support (4) de la filière, peut être bloquée par rapport a ce support dans différentes positions.

3. Outil de presse a extruder suivant la revendication 2, caractérisé en ce que la bague de blocage (5) forme, avec le support de filière (4), une liaison par vis (5b, 4g) et porte une vis de blocage (12) pouvant être mise en serrage avec le support de filière.

4. Outil de presse à extruder suivant l'une quelconque des revendications 1 à 3, caractérisé en ce que le mandrin (6) est réalisé de forme conique dans la zone (6c) de sa partie avant (6b) d'ou dépasse, dans cette zone, au moins un fil (8), étant entendu que l'angle du cône est d'au moins 90°, de préférence de 120°.

5. Outil de presse à extruder suivant l'une quelconque des revendications 1 à 4, caractérisé en ce que chaque dispositif helicoïdal est réalisé sous la forme de rainures (respectivement 9f ou 9h).

6. Outil de presse à extruder suivant l'une quelconque des revendications 1 à 5, caractérisé en ce que la paroi interne de la filière présente, comme dispositifs helicoïdaux, un grand nombre de rainures (9h) de petite section.

7. Outil de presse à extruder suivant l'une quelconque des revendications 1 à 6, caractérisé en ce que chaque dispositif helicoïdal est réalisé sous la forme d'une saillie (9e) en relief depassant vers l'axe longitudinal (10) de la filière (9).
